# EUROPÄISCHE PATENTSCHRIFT

(11) **EP 0 561 155 B1**
(45) Veröffentlichungstag und Bekanntmachung des Hinweises auf die Patenterteilung: **21.05.1997**
(21) Anmeldenummer: 93102113.3
(22) Anmeldetag: 11.02.1993
(51) Int. Cl.: D21H 23/36

(54) **Auftragswerk zum Beschichten von Bahnen aus Papier oder Karton**
Apparatus for coating paper or cardboard webs
Dispositif pour l'enduction des bandes de papier ou carton

(30) Priorität: 19.03.1992 DE 4208897
(43) Veröffentlichungstag der Anmeldung: 22.09.1993
(73) Patentinhaber: J.M. Voith GmbH, D-89522 Heidenheim (DE)
(72) Erfinder: Henninger, Christoph, W-7920 Heidenheim (DE)
(74) Vertreter: Weitzel, Wolfgang, Dr.-Ing.

(56) Entgegenhaltungen:
- DE-U- 9 203 709
- GB-A- 2 107 222
- US-A- 4 396 648

## Beschreibung

Die Erfindung betrifft ein Auftragswerk entsprechend dem Oberbegriff des Patentanspruchs 1. Eine solche Einrichtung ist bekanntgeworden aus US-A-46 88 516. Gemäß Figur 1 dieser Schrift schleift dabei ein blattfederartiges Sperrelement an der Warenbahn und bildet zu dem Zweck mit dieser einen kleinen Winkel von höchstens 32°. Diese Einrichtung kann jedoch nicht befriedigen, da es zu einem starken Abrieb entweder vom Papier oder von diesem Sperrelement kommt. Es ist ferner ein sehr komplizierter Aufbau der ganzen Einrichtung im Bereich dieses Sperrelements nötig, damit man überschüssige Streichmasse aus der Auftragskammer abführen kann.

Die Aufgabe der Erfindung ist es, das Schleifen eines Sperrelements an der Gegenwalze oder Bahn zu vermeiden und die ganze Einrichtung relativ einfach zu konzipieren bzw. Schäden beim Anstreifen zu minimieren, wobei bei möglichst geringer Überlaufmenge über den Spalt zwischen Sperrelement und Gegenwalze bzw. Bahn der Spalt relativ klein sein soll.

Diese Aufgabe wird erfindungsgemäß durch die Merkmale des kennzeichnenden Teils des Patentanspruchs 1 gelöst.

Man erreicht durch die spezielle Anordnung des federnden (oder federnd gelagerten oder gehaltenen) Sperrelements, daß bei einem steigenden Überdruck in der Auftragskammer sich der zwischen der freien Endkante des Sperrelements und der Bahn bzw. Walze gebildete Spalt sofort vergrößert, so daß eine gesteigerte Menge überschüssiger Streichmasse über diesen Spalt aus der Auftragskammer austritt und somit ein zu starkes Ansteigen des Überdrucks in derselben verhindert wird.

Dabei ist es besonders günstig, den Winkel zwischen dem vorzugsweise als Blattfeder ausgebildeten Sperrelement und der im Bereich des Spalts desselben zur Bahn oder Walze gezogenen Tangente an letztere - gemessen vom Inneren der Auftragskammer aus - zwischen 95 und 70°, vorzugsweise zwischen 88 und 75°, beträgt. Hierdurch wird ein sofortiges Ausweichen des Sperrelements gegen den steigenden Überdruck der Auftragskammer verbunden mit einer spürbaren Vergrößerung des Spalts bewirkt und damit ist dieses Sperrelement besonders wirksam. Dadurch, daß es als sehr dünne Blattfeder ausgebildet ist - Dicke zwischen 0,3 und 0,6 mm - sind Schäden oder Beeinträchtigungen der Bahn oder Walze beim Anstreifen des Sperrelements an die Bahn oder Walze von Bedeutung nicht zu erwarten.

Nachfolgend wird die Erfindung anhand der beigefügten Figuren erläutert. Dabei stellt
- Figur 1: einen prinzipmäßigen Querschnitt durch ein erfindungsgemäßes Auftragswerk und
- Figuren 2 bis 5: weitere Ausführungsformen des Sperrelements
dar.

Die in den Schnitten dargestellten Teile erstrecken sich natürlich im wesentlichen alle längs der Walzenachse mindestens über deren Länge oder die maximale Breite der Bahn aus Papier oder Karton. Das gleiche gilt natürlich auch für die später beschriebene Knickstelle des Sperrelements, falls es durchgehend als Blattfeder ausgebildet ist, bzw. sowohl seinen federnden Bestandteil als auch für den Spalt s zwischen der freien Endkante des Sperrelements und der Walze W bzw. der laufenden Bahn.

In Fig. 1 ist ein Auftragswerk gezeigt, das häufig als Düsen-Auftragswerk bezeichnet wird, und dementsprechend einen Düsenkanal 14 zur Zuführung der Streichmasse auf eine im allgemeinen auf einem Tragbalken des Auftragswerks vorgesehenen Reservoir zur Auftragskammer 9, die an der Warenbahn gebildet und durch ein Rakelelement 2 - jeweils in bezug auf die laufende Bahn bzw. Mantelfläche der Walze - auslaufseitig und durch ein federndes Sperrelement 6 einlaufseitig begrenzt ist (siehe Pfeil p für die Laufrichtung der Bahn oder des Walzenmantels W). Das Rakelelement 2 weist hier vorzugsweise eine Dosierleiste 3 in Form eines zylindrischen Stabes auf. Dieser kann Umfangsrillen aufweisen und entgegen der Laufrichtung der Bahn bzw. Walze - wie üblich - angetrieben sein. Dieser sogenannte Rollrakelstab wird in einem Kunststoffbett gehalten, das wiederum mittels eines blattfederartigen Halters 4 in der Halterung eines Haupttragbalkens 12 für das Auftragswerk verankert ist. Mittels eines nur angedeuteten Druckelementes (z.B. Druckschlauch) 5 kann der Rakelstab 3 über den Halter 4 an die Bahn oder Walze angepreßt werden. Einlaufseitig ergibt sich ein Spalt s zwischen der freien Kante des Sperrelements 6 und der Bahn bzw. Walze W. Er dient dazu, überschüssige Streichmasse aus der Auftragskammer 9 abzuführen, wobei anzumerken ist, daß ein gewisser erheblicher Überschuß für ein einwandfreies Streichergebnis immer notwendig ist. Als Dosierleiste kann auch die übliche Klinge verwendet werden.

In diesem Fall ist das federnde Sperrelement als Blattfeder ausgebildet, die längs einer Biegekante 19 abgewinkelt ausgebildet ist und an dieser Kante durch das leisten- oder plattenförmige Stützelement 7 gegen den Innendruck der Auftragskammer 9 abgestützt ist. In diesem Falle ist das Sperrelement zwischen der Stützwand 7 und der Vorderwand 13 des Düsenkanals 14 eingeklemmt. Es sind natürlich auch andere Festlegungsmöglichkeiten denkbar. Der Winkel a zwischen dem Sperrelement in seinem freien Längenbereich und der im Bereich des Spalts s zur Walze an diese gezogenen Tangente beträgt vorzugsweise zwischen 70 und 110° - gemessen im Inneren der Auftragskammer 9 - und vorzugsweise zwischen 75 und 88°. Dadurch ist gewährleistet, daß schon bei geringem Anstieg des Überdrucks in der Auftragskammer 9 das Sperrelement nach außen ausweicht und somit den Spalt s mit einer damit verbundenen Herabsetzung des Überdrucks in der Auftragskammer 9 vergrößert. In der Auftragskammer 9 herrscht im allgemeinen ein Überdruck zwischen 0,02 und 0,5 bar. Dies ist zum Teil auch abhängig von der verwendeten Streichmasse, die auch Leim sein kann (im Falle von Leim wird zur Zeit mit dieser Auftragskammer direkt auf die blanke Walzenoberfläche aufgetragen und erst später auf die Warenbahn die Leimmasse übertragen).

Die in Figur 1 dargestellte Ausführungsform ist die bevorzugte. Es sind natürlich auch noch gewisse Abwandlungen möglich. Nach Figur 2 besteht das Sperrelement 6' aus zwei Teilen, nämlich einer dünnen Platte oder dünnem Band 18, das verbunden ist mit einem blattfederartigen entsprechend kürzeren Teil als in Figur 1, das als Blattfeder 17 ausgebildet ist und ebenfalls die Abknickstelle 19' aufweist.

Theoretisch wäre es möglich, entsprechend Figur 3 das der Walze nahe Teil 18' des Sperrelements als relativ dicke Leiste auszubilden. Dann hätte natürlich das blattfederartige Teil 17' ein relativ großes Gewicht zu tragen. Es ist ja so, daß der Spalt s möglichst klein sein soll (höchstens 2 mm, vorzugsweise 1 mm), so daß es vorteilhaft ist, wenn das als Blattfeder ausgebildete Sperrelement ziemlich dünn, also vorzugsweise zwischen 0,2 und 0,4 mm dick ist. Dies setzt die Gefahr von Beschädigungen der Bahn oder Walze beim Anstreifen an dieselbe erheblich herab.

Vorteilhaft erscheint es, indem man die an sich freie Kante des blattfederartig ausgebildeten Sperrelements 6 mit einer etwa im Querschnitt kreisförmigen Beschichtung 21 aus Kunststoff, z.B. Plyurethan (Styropor) oder Polyethylen oder Gummi abdeckt, wie es in Figur 4 dargestellt ist.

In diesem Fall kann das Beschichtungsteil 21 auch an der Warenbahn oder Walze anliegen (Spalt = Null).

Fig. 5 zeigt eine Variante mit geradem, blattfederartigem Sperrelement 6''.

## Patentansprüche

1. Auftragswerk zur Beschichtung von laufenden Bahnen aus Papier oder Karton mit einer unter mindestens 0,01 bar Überdruck gegen den Umgebungsdruck stehenden Auftragskammer (9), die an einer Walze (W) gebildet ist und die durch ein Rakelelement (3) an ihrem - jeweils in bezug auf den Walzenmantel bzw. die Bahn - auslaufseitigen Ende und eine Sperrwand (6) an ihrem einlaufseitigen Ende in Laufrichtung begrenzt ist, dadurch gekennzeichnet, daß die Sperrwand als ein folienartiges oder bandförmiges, zumindest in einem Bereich federndes Sperrelement (6) oder als eine federnd gehaltene Platte oder Leiste ausgebildet ist, dessen oder deren Sehne zwischen seinen bzw. ihrer freien Endkante und seiner oder ihrer Einspann- bzw. Unterstützungslinie - am Unterstützungselement gegen den Kammerinnendruck - bzw. das bzw. die bei seinem bzw. ihrem gerade ausgebildeten Verlauf einen engen, veränderlichen Spalt, der auch gegen Null gehen oder Null betragen kann, tangential zur Mantelfläche der Walze bzw. Bahn bildend in einem Winkel zwischen 70° und 105° zu dieser verlaufend angeordnet ist, und unter dem Druck der Auftragskammer (9) aus seiner Normalposition auslenkbar ist.

2. Auftragswerk nach Anspruch 1, dadurch gekennzeichnet, daß die Sperrwand (6), so angeordnet ist, daß mit über dem Auslegungsdruck hinaus austeigenden Kammerdruck sich der Spalt stetig vergrößert.

3. Auftragswerk nach Anspruch 1 oder 2, dadurch gekennzeichnet, daß das Sperrelement (6') ein aus mindestens zwei Teilen bestehender Verbundaufbau ist, von denen das eine (17) mit einem Träger (7) verbundene federnd ausgebildet ist und das andere (18) eine relativ starre Platte oder Leiste ist.

4. Auftragswerk nach einem der Ansprüche 1 bis 3, dadurch gekennzeichnet, daß das Sperrelement (6, 6') an einem Ende eingespannt ist und in seinem mittleren Bereich eine im wesentlichen parallel zur Walzenachse verlaufende Abknickstelle (19, 19') aufweist, und daß es zwischen seiner Einspannung und der Abknickstelle (19, 19') gegen den Innendruck der Auftragskammer (9) abgestützt ist.

5. Auftragswerk nach einem der Ansprüche 1 bis 4, dadurch gekennzeichnet, daß das Sperrelement (6, 6') eine freie Länge - in Richtung auf die Walzenachse, gegebenenfalls zwischen seiner Abknickstelle (19, 19') und seiner Endkante an seinem freien Ende - zwischen 20 und 100 mm, vorzugsweise zwischen 20 und 60 mm, aufweist.

6. Auftragswerk nach Anspruch 5, dadurch gekennzeichnet, daß die Dicke des Sperrelements (6) - wenn es durchweg federnd ausgebildet ist - konstant ist und zwischen 0,1 und 1,0 mm, vorzugsweise zwischen 0,3 und 0,8 mm, beträgt.

7. Auftragswerk nach einem der Ansprüche 1 bis 6, dadurch gekennzeichnet, daß das Sperrelement (6, 6') so ausgebildet ist, daß seine Auslenkung an seinem in der Nachbarschaft der Walze bzw. Bahn befindlichen freien Ende zwischen 0,3 und 5 mm je 0,1 bar Änderung des Innendrucks der Auftragskammer (9) beträgt.

8. Auftragswerk nach einem der Ansprüche 1 bis 7, dadurch gekennzeichnet, daß das Sperrelement (6) in einem Winkel (a) zwischen 70° und 95° (gemessen im Inneren der Auftragskammer 9) zur im Bereich eines Spalts zur Walze gezogenen Tangente an dieselbe - zumindest in seinem dem Spalt bzw. seiner freien Endkante nahen Bereich - angeordnet ist.

## Claims

1. Coating apparatus for coating running webs made of paper or cardboard with a surfacing chamber (9) which is under at least 0.01 bar excess pressure relative to environmental pressure and is formed on a roller (W) and which is delimited by a doctor element (3) on its outlet side end - with respect to the roller casing or the web - and a stop wall (6) on its inlet side end in the direction of operation, characterised in that the stop wall is designed as a foil-like or strip-like stop element (6) which is elastic in at least one area or as an elastically mounted plate or strip, the chord of which, between its free end edge and its mounting or support line - on the support element against the internal pressure of the chamber - which stop element or plate or strip when positioned in a straight line has a narrow, adjustable gap, which can also be zero or close to zero, is arranged to be tangential to the casing surface of the roller or web at an angle of between 70° and 105° thereto, and can be moved out of its normal position by the pressure of the surfacing chamber (9).

2. Coating apparatus according to claim 1, characterised in that the stop wall (6) is arranged so that the gap steadily increases when the chamber pressure rises above the arrangement pressure.

3. Coating apparatus according to claim 1 or 2, characterised in that the stop element (6') is a composite structure comprising at least two parts, the first (17) of which is designed to be connected elastically to a carrier (7) and the second (18) of which is a relatively rigid plate or strip.

4. Coating apparatus according to one of claims 1 to 3, characterised in that the stop element (6, 6') is secured at one end and in its middle section has a bending point (19, 19') which is essentially parallel to the roller axis, and in that it is supported between its end mount and the bending point (19, 19') against the internal pressure of the surfacing chamber (9).

5. Coating apparatus according to one of claims 1 to 4, characterised in that the stop element (6, 6') has a free length - in the direction of the roller axis, if necessary between its bending point (19, 19') and its end edge on its free end - of between 20 and 100 mm, preferably between 20 and 60 mm.

6. Coating apparatus according to claim 5 characterised in that the thickness of the stop element (6) - if it is designed to be completely elastic - is constant and is between 0.1 and 1.0 mm, preferably between 0.3 and 0.8 mm.

7. Coating apparatus according to one of claims 1 to 6, characterised in that the stop element (6, 6') is designed so that its deflection at its free end in the vicinity of the roller or web is between 0.3 and 5 mm per 0.1 bar change of internal pressure of the surfacing chamber (9).

8. Coating apparatus according to one of the claims 1 to 7, characterised in that the stop element (6) is arranged on the roller at an angle (a) of between 70° and 95° (measured on the inside of the surfacing chamber 9) to a tangent drawn in the region of a gap to the roller - at least in its section close to the gap or its free end edge.

## Revendications

1. Appareil de couchage pour l'enduction de bandes en mouvement de papier ou de carton, avec une chambre de couchage (9) se trouvant à une surpression d'au moins 0,01 bar par rapport à la pression atmosphérique, qui est formée contre un rouleau (W) et qui est limitée par un élément de racle (3) à son extrémité du côté de la sortie - considérée par rapport à l'enveloppe périphérique du rouleau, respectivement de la bande - et par une paroi de barrage (6) à son extrémité du côté de l'entrée dans le sens d'avance, caractérisé en ce que la paroi de barrage est formée en tant qu'élément de barrage (6) en forme de feuille ou en forme de bande, élastique au moins dans une région, ou en tant que plaque ou barre maintenue de manière élastique, la corde de celui-ci ou de celle-ci entre son arête d'extrémité libre et sa ligne de fixation ou de support - au niveau de l'élément de support à l'encontre de la pression interne de la chambre -, ou bien celui-ci ou celle-ci étant disposé(e), dans son étendue de forme rectiligne, en laissant un écartement étroit variable, qui peut tendre vers zéro ou valoir zéro, tangentiellement par rapport à la surface de l'enveloppe périphérique, suivant un angle entre 70° et 105° par rapport à celle-ci, et pouvant être dévié(e) de sa position normale sous l'effet de la pression de la chambre de couchage (9).

2. Appareil de couchage selon la revendication 1, caractérisé en ce que la paroi de barrage (6) est disposée de telle sorte que l'écartement s'agrandit progressivement avec l'accroissement de la pression dans la chambre au-delà de la pression initiale.

3. Appareil de couchage selon la revendication 1 ou 2, caractérisé en ce que l'élément de barrage (6') est une construction composite constituée d'au moins deux parties, dont l'une (17), reliée à un support (7), est formée de manière élastique, et l'autre (18) est une plaque ou barre relativement rigide.

4. Appareil de couchage selon l'une quelconque des revendications 1 à 3, caractérisé en ce que l'élément de barrage (6, 6') est fixé à une extrémité et présente dans sa région centrale une zone de cassure pour pliage (19, 19') s'étendant essentiellement parallèlement à l'axe du rouleau, et en ce qu'il est supporté entre sa fixation et la zone de cassure pour pliage (19, 19') à l'encontre de la pression interne de la chambre de couchage (9).

5. Appareil de couchage selon l'une quelconque des revendications 1 à 4, caractérisé en ce que l'élément de barrage (6, 6') présente une longueur libre - dans la direction de l'axe du rouleau, le cas échéant entre sa zone de cassure pour pliage (19, 19') et son arête d'extrémité à son extrémité libre - entre 20 et 100 mm, de préférence entre 20 et 60 mm.

6. Appareil de couchage selon la revendication 5, caractérisé en ce que l'épaisseur de l'élément de barrage (6) - lorsqu'il est formé entièrement élastiquement - est constante et mesure entre 0,1 et 1,0 mm, de préférence entre 0,3 et 0,8 mm.

7. Appareil de couchage selon l'une quelconque des revendications 1 à 6, caractérisé en ce que l'élément de barrage (6, 6') est formé de telle sorte que sa déviation à son extrémité libre se trouvant au voisinage du rouleau ou de la bande vaille entre 0,3 et 5 mm pour chaque changement de 0,1 bar de la pression interne de la chambre de couchage (9).

8. Appareil de couchage selon l'une quelconque des revendications 1 à 7, caractérisé en ce que l'élément de barrage (6) est disposé, suivant un angle (a) entre 70° et 95° (mesuré à l'intérieur de la chambre de couchage 9) par rapport à la tangente au rouleau dans la région d'un écartement, contre celui-ci, au moins dans sa région proche de l'écartement ou de son arête d'extrémité libre.
